# EUROPÄISCHE PATENTSCHRIFT

(11) **EP 0 363 861 B1**
(45) Veröffentlichungstag und Bekanntmachung des Hinweises auf die Patenterteilung: **03.06.1992**
(21) Anmeldenummer: 89118671.0
(22) Anmeldetag: 07.10.1989
(51) Int. Cl.: F25J 3/04

(54) **Verfahren zur Gewinnung von Rohargon**
Process for obtaining impure argon
Procédé d'obtention d'argon impur

(30) Priorität: 12.10.1988 DE 3834793
(43) Veröffentlichungstag der Anmeldung: 18.04.1990
(73) Patentinhaber: Linde Aktiengesellschaft, 65189 Wiesbaden (DE)
(72) Erfinder: Rohde, Wilhelm, D-8000 München 71 (DE)
(74) Vertreter: Schaefer, Gerhard, Dr.

(56) Entgegenhaltungen:
- WO-A-88/01037
- DE-A- 3 643 359

## Beschreibung

Die Erfindung betrifft ein Verfahren zur Gewinnung von gasförmigem Rohargon durch Tieftemperaturrektifikation von Luft, bei dem Luft verdichtet, vorgereinigt, abgekühlt und der Druckstufe einer zweistufigen Rektifikation zugeführt wird und bei dem im Anschluß an die zweistufige Rektifikation Rohargon in flüssigem Zustand gewonnen und unter erhöhtem Druck verdampft wird, wobei ein Teilstrom der Luft vor dem Abkühlen abgezweigt, nachverdichtet, abgekühlt und anschließend teilweise arbeitsleistend entspannt und der Niederdruckstufe der Rektifikation zugeführt wird, wobei beim Entspannen der nachverdichteten Luft gewonnene Arbeit zur Nachverdichtung eingesetzt wird.

Die WO 88/01037 zeigt ein Verfahren der eingangs beschriebenen Art, bei dem Rohargon flüssig gewonnen und hydrostatisch komprimiert wird. Zur Erzeugung von Verfahrenskälte wird eine gekoppelte Verdichter/Turbinen-Einheit eingesetzt, bei der ein Teil der Zerlegungsluft nachverdichtet, die gesamte nachverdichtete Luft in der Turbine entspannt und anschließend der Niederdruckstufe zugeführt wird. Eine Rückgewinnung der bei der Verdampfung des flüssig gewonnenen und unter Druck stehenden Rohargons gewonnene Kälte ist nicht vorgesehen. Außerdem wird ein großer Teil der Zerlegungsluft ohne Vorzerlegung in die Niederdruckstufe eingeleitet, wodurch sich deren Rektifizierwirkung verschlechtert. Dies schlägt sich in einer nicht vollständig zufriedenstellenden Wirtschaftlichkeit des Verfahrens, insbesondere auch hinsichtlich der Argonausbeute nieder.

Ein Verfahren mit ähnlicher Rohargongewinnung ist auch aus der DE-A 34 28 968 bekannt, bei dem Rohargon flüssig aus dem Kopf einer Rohargonsäule entnommen oder nach der Entnahme aus einer Rohargonsäule verflüssigt wird. Das flüssige Rohargon erfährt eine Druckerhöhung unter Ausnützung seines hydrostatischen Potentials, um das im allgemeinen ungefähr unter Atmosphärendruck gewonnene Rohargon auf den zur Weiterverarbeitung notwendigen Druck von ungefähr 3,5 bis 5 bar zu bringen. Diese Verfahrensweise bietet den Vorteil, daß eine - beispielsweise bei gasförmiger Entnahme des Rohargons benötigte - eigene Maschine zur Verdichtung des Rohargons eingespart werden kann.

Das unter erhöhtem Druck stehende Rohargon muß für die Reinargongewinnung verdampft werden. Die Verdampfungskälte wird beim Verfahren der DE-A 34 28 968 durch Wärmetausch mit Stickstoff abgeführt. Ein solcher Prozeßstrom steht jedoch bei einer Niederdruckanlage, bei der die Luft auf etwa 6 bar verdichtet wird, nicht unter einem solch hohen Druck zur Verfügung, daß er gegen das bei erhöhtem Druck zu verdampfende Rohargon verflüssigt werden könnte, so daß lediglich die Wärmekapazität des gasförmigen Stickstoffs und nicht seine latente Wärme zum Abführen der Verdampfungskälte des Rohargons zur Verfügung steht. Dadurch muß der Wärmetauscher zur Rohargonverdampfung relativ groß ausgeführt werden. Außerdem der Rektifikation eine zur flüssig entnommenen Rohargonmenge äquivalente Menge an Flüssigkeit zugeführt werden, für die an anderer Stelle zusätzlich Kälte erzeugt werden muß.

Aufgabe der Erfindung ist es, ein verbessertes Verfahren der eingangs genannten Art zur Gewinnung gasförmigen Rohargons unter erhöhtem Druck zur Verfügung zu stellen, bei dem insbesondere eine hohe Produktausbeute mit geringem Aufwand an Energie und Apparatur erreicht wird.

Die Erfindung zeigt zwei Lösungen für diese Aufgabe auf. In beiden Fällen wird ein Teil der nachverdichteten Luft vor dem Entspannen abgezweigt, in Wärmetausch mit dem flüssig gewonnenen und unter erhöhtem Druck stehenden Rohargon gebracht, und dabei verflüssigt. Die verflüssigte Luft wird im ersten Fall der Druckstufe der Rektifikation als Rücklaufflüssigkeit zugeführt. Bei der zweiten Variante der Erfindung wird sie in Wärmetausch mit Gas im Kopf einer Rohargonsäule gebracht, aus der das Rohargon entnommen wird.

Bei den bisher bekannten Verfahren wird die gesamte nachverdichtete Luft arbeitsleistend entspannt. Bei dem Verfahren gemaß der Erfindung wird die unter erhöhtem Druck stehende Luft auch dazu ausgenutzt, Wärme an flüssiges Rohargon abzugeben und dieses dabei zu verdampfen. Da die nachverdichtete Luft unter erhöhtem Druck steht, wird sie beim Wärmetausch mit dem verdampfenden Rohargon verflüssigt. Damit steht auch die latente Wärme der Luft für die Aufnahme der Verdampfungskälte des Rohargons zur Verfügung, wodurch einerseits ein relativ kleiner Prozeßstrom für die Verdampfung ausreicht und andererseits Flüssigkeit erzeugt wird, die für den Kältehaushalt der Rektifikation benötigt wird.

Durch beide Arten der erfindungsgemäßen Verwendung eines Teils der nachverdichteten Luft wird die bei der Verdampfung des flüssig gewonnen Rohargons übertragene Spitzenkälte besonders vorteilhaft in das Verfahren zurückgeführt; zum einen als Rücklaufflüssigkeit für die Druckstufe, zum anderen zur Flüssigkeitserzeugung bei der Rektifikation, insbesondere in der Rohargonsäule. Die bei dem Wärmetausch mit Gas am Kopf der Rohargonsäule verdampfte Luft kann in die Niederdrucksäule eingeleitet werden.

Im folgenden wird die Erfindung anhand eines in der Zeichnung schematisch dargestellten Ausführungsbeispiels näher erläutert. Die Figur zeigt eine Form des erfindungsgemäßen Verfahrens vom Ansaugen der zu zerlegenden Luft bis zum Verdampfen und Anwärmen des Rohargons, wobei die weniger wesentlichen und bekannten Verfahrensschritte stark vereinfacht dargestellt sind. Die nach der Rohargonverddampfung folgenden Arbeitsschritte zur Feinreinigung des Rohargons sind nicht gezeigt.

Luft wird über Leitung 1 angesaugt, in einem Lufterdichter 2 komprimiert, in einer Reinigungsstufe 3 - beispielsweise einer Molsiebanlage - vorgereinigt und durch Leitung 4 in einen Hauptwärmetauscher 5 eingeführt, in dem sie im Gegenstrom zu Produktströmen abgekühlt wird. Die kalte Luft wird der Druckstufe 7 einer zweistufigen Rektifiziersäule 6 zugeführt, die bei einem Druck von 5,0 bis 7,0 bar betrieben wird und über einen Kondensator-Verdampfer 9 mit der Niederdruckstufe 8 in wärmetauschender Verbindung steht.

Aus dem Sumpf der Druckstufe 7 wird mit Sauerstoff angereicherte Flüssigkeit über Leitung 10 entnommen und an geeigneter Stelle in die Niederdruckstufe 8, die unter einem Druck von 1,0 bis 2,0 bar steht, eingedrosselt. Aus der Niederdruckstufe werden als Procuktströme Stickstoff (Leitung 11) und Sauerstoff (Leitung 12) herausgeführt und anschließend im Hauptwärmetauscher 5 auf nahezu Umgebungstemperatur angewärmt. Außerdem wird ein weiterer Sauerstoffstrom, der eine relativ hohe Argonkonzentration aufweist, über Leitung 13 heraus- und in eine Rohargonsäule 14 eingeführt. Über dieselbe Leitung 13 fließt auch Flüssigkeit von der Rohargonsäule 14 in die Niederdruckstufe 8 zurück.

Der Rohargonsäule 14 wird als Produkt flüssiges Rohargon (Leitung 15) entnommen. Das Rohargon könnte auch ganz oder teilweise gasförmigen entnommen und anschließend verflüssigt werden, wie es in der DE-OS 34 28 968 vorgeschlagen wird. Das flüssige Rohargon erfährt durch Ausnützung des hydrostatischen Potentials von ca. 30 bis 40 m entlang der Leitung 15 eine Druckerhöhung auf 3,0 bis 5,0 bar, vorzugsweise ca. 4,0 bar, wird in einem Rohargonverdampfer 16 verdampft, im Hauptwärmetauscher 5 auf etwa Umgebungstemperatur angewärmt und über Leitung 17 einer weiteren Reinigungsstufe zugeführt.

Erfindungsgemäß wird ein Teil der Luft nach der Vorreinigung (3) über Leitung 18 abgezweigt, in einem Nachverdichter 19 auf einen Druck von 7,0 bis 11,0 bar, vorzugsweise 9,0 bar weiter verdichet, im Hauptwärmetauscher 5 auf eine mittlere Temperatur abgekühlt und zum größten Teil in einer Turbine 20 arbeitsleistend entspannt und in die Niederdruckstufe 8 eingeführt (Leitung 21). Die Turbine 20 is mechanisch an den Nachverdichter 19 gekoppelt. Gemäß dem Hauptgedanken der Erfindung wird ein Teil der nachverdichteten Luft über Leitung 22 vor dem Entspannen (20) abgezweigt, im Gegenstrom zum verdampfenden Rohargon durch den Rohargonverdampfer 16 geführt und dabei mindestens teilweise verflüssigt und anschließend über Leitung 23 und Drosselventil 24 als Rücklauf in die Druckstufe 7 eingeleitet.

## Patentansprüche

1. Verfahren zur Gewinnung von gasförmigem Rohargon durch Tieftemperaturrektifikation von Luft, bei dem Luft (1) verdichtet (2), vorgereinigt (3), abgekühlt (5) und der Druckstufe (7) einer zweistufigen Rektifikation (6) zugeführt wird und bei dem im Anschluß an die zweistufige Rektifikation (6) Rohargon (15) in flüssigem Zustand gewonnen und unter erhöhtem Druck verdampft wird, wobei ein Teilstrom (18) der Luft vor dem Abkühlen abgezweigt, nachverdichtet (19), abgekühlt und anschließend teilweise arbeitsleistend entspannt (20) und der Niederdruckstufe (8) der Rektifikation zugeführt wird, wobei beim Entspannen (20) der nachverdichteten Luft gewonnene Arbeit zur Nachverdichtung (19) eingesetzt wird, **dadurch gekennzeichnet**, daß ein Teil (22) der nachverdichteten Luft vor dem Entspannen (20) abgezweigt, in Wärmetausch (16) mit dem flüssig gewonnenen und unter erhöhtem Druck stehenden Rohargon (15) gebracht, dabei verflüssigt, und anschließend der Druckstufe (7) der Rektifikation als Rücklaufflüssigkeit zugeführt wird.

2. Verfahren zur Gewinnung von gasförmigem Rohargon durch Tieftemperaturrektifikation von Luft, bei dem Luft (1) verdichtet (2), vorgereinigt (3), abgekühlt (5) und der Druckstufe (7) einer zweistufigen Rektifikation (6) zugeführt wird und bei dem im Anschluß an die zweistufige Rektifikation (6) Rohargon (15) in flüssigem Zustand gewonnen und unter erhöhtem Druck verdampft wird, wobei ein Teilstrom (18) der Luft vor dem Abkühlen abgezweigt, nachverdichtet (19), abgekühlt und anschließend teilweise arbeitsleistend entspannt (20) und der Niederdruckstufe (8) der Rektifikation zugeführt wird, wobei beim Entspannen (20) der nachverdichteten Luft gewonnene Arbeit zur Nachverdichtung (19) eingesetzt wird, **dadurch gekennzeichnet**, daß ein Teil (22) der nachverdichteten Luft vor dem Entspannen (20) abgezweigt, in Wärmetausch (16) mit dem flüssig gewonnenen und unter erhöhtem Druck stehenden Rohargon (15) gebracht, dabei verflüssigt, und anschließend in Wärmetausch mit Gas im Kopf einer Rohargonsäule (14) gebracht wird, aus der das Rohargon (15) entnommen wird.

3. Verfahren nach Anspruch 2, **dadurch gekennzeichnet**, daß der nicht entspannte Teil (22) der nachverdichteten Luft nach dem Wärmetausch mit Gas im Kopf der Rohargonsäule der Rektifikation zugeführt wird.

## Claims

1. Method of obtaining gaseous raw argon by low-temperature rectification of air, in which air (1) is compressed (2), initially cleaned (3), cooled (5) and fed to the pressure stage (7) of a two-stage rectifier (6) and in which following the two-stage rectification (6) raw argon (15) is obtained in liquid state and evaporated under increased pressure, and before the cooling a part (18) of the stream of air is tapped, recompressed (19), cooled and then partially expanded (20) performing work and fed to the low-pressure stage (8) of the rectifier, and work obtained during the expansion (20) of the recompressed air is used for the recompression (19), characterised in that before the expansion (20) a part (22) of the recompressed air is tapped, brought into heat exchange (16) with the raw argon (15) obtained in liquid state and standing under increased pressure, thereby liquified and then fed to the pressure stage (7) of the rectifier as reflux liquid.

2. Method of obtaining gaseous raw argon by low-temperature rectification of air, in which air (1) is compressed (2), initially cleaned (3), cooled (5) and fed to the pressure stage (7) of a two-stage rectifier (6) and in which following the two-stage rectification (6) raw argon (15) is obtained in liquid state and evaporated under increased pressure, and before the cooling a part (18) of the stream of air is tapped, recompressed (19), cooled and then partially expanded (20) performing work and fed to the low-pressure stage (8) of the rectifier, and work obtained during the expansion (20) of the recompressed air is used for the recompression (19), characterised in that before the expansion (20) a part (22) of the recompressed air is tapped, brought into heat exchange (16) with the raw argon (15) obtained in liquid state and standing under increased pressure, thereby liquified and then brought into heat exchange with gas in the head of a raw argon column (14) from which the raw argon (15) is extracted.

3. Method as in claim 2, characterised in that the unexpanded part (22) of the recompressed air is fed to the rectifier after the heat exchange with gas in the head of the raw argon column.

## Revendications

1. Procédé d'obtention d'argon brut gazeux par rectification d'air à basse température, dans lequel l'air (1) est comprimé (2), prépurifié (3), refroidi (5) et envoyé à l'étage sous pression élevée (7) d'une rectification (6) à deux étages, et dans lequel, en sortie de la rectification (6) à deux étages, est obtenu l'argon brut (15) à l'état liquide, puis est vaporisé sous une pression élevée, et dans lequel une partie (18) de l'air est prélevée avant le refroidissement, surcomprimée (19), refroidie puis en partie détendue (20) avec récupération de travail et est envoyé à l'étage à pression inférieure de la rectification, le travail récupéré lors de la détente de l'air surcomprimé étant utilisé pour la surcompression (19), ce procédé étant caractérisé en ce qu'une partie (22) de l'air surcomprimé est prélevée avant la détente (20), mise en contact dans l'échangeur de chaleur (16) avec l'argon brut (15) obtenu à l'état liquide et sous une pression accrue, et donc ainsi liquéfiée, puis est introduite à l'étage sous pression élevée (7) de la rectification en tant que liquide de recyclage.

2. Procédé d'obtention d'argon brut gazeux par rectification d'air à basse température, dans lequel l'air (1) est comprimé (2), prépurifié (3), refroidi (5) et envoyé à l'étage sous pression élevée (7) d'une rectification (6) à deux étages, et dans lequel, en sortie de la rectification (6) à deux étages, est obtenu l'argon brut (15) à l'état liquide, puis est vaporisé sous une pression élevée, et dans lequel une partie (18) de l'air est prélevée avant le refroidissement, surcomprimée (19), refroidie puis en partie détendue (20) avec récupération de travail et est envoyé à l'étage à pression inférieure de la rectification, le travail récupéré lors de la détente de l'air surcomprimé étant utilisé pour la surcompression (19), ce procédé étant caractérisé en ce qu'une partie (22) de l'air surcomprimé est prélevée avant la détente (20), mise en contact dans l'échangeur de chaleur (16) avec l'argon (15) obtenu à l'état liquide et sous une pression accrue, et donc aussi liquéfiée, puis subit un échange de chaleur avec le gaz en tête d'une colonne à argon (14), de laquelle est soutiré l'argon brut (15).

3. Procédé selon la revendication 2, caractérisé en ce que la partie non-détendue (22) de l'air surcomprimé, après échange thermique avec le gaz de tête de la colonne d'argon brut, est introduite dans la colonne de rectification.
